# EUROPÄISCHE PATENTSCHRIFT

(11) **EP 2 387 913 B1**
(45) Veröffentlichungstag und Bekanntmachung des Hinweises auf die Patenterteilung: **27.03.2013**
(21) Anmeldenummer: 10163572.0
(22) Anmeldetag: 21.05.2010
(51) Int. Cl.: A47C 3/026, A47C 9/00, A47C 7/14

(54) **Vorrichtung zur Verbesserung der menschlichen Sitzhaltung**
Device for improving human sitting posture
Dispositif destiné à l'amélioration du maintien en position assise de l'humain

(43) Veröffentlichungstag der Anmeldung: 23.11.2011
(73) Patentinhaber: Brändle, Karl-Heinz, 88289 Waldburg/Hannober (DE)
(72) Erfinder: Brändle, Karl-Heinz, 88289 Waldburg/Hannober (DE)
(74) Vertreter: Engelhardt & Engelhardt

(56) Entgegenhaltungen:
- WO-A1-2007/105960
- WO-A1-2009/127061
- US-A- 4 095 770

## Beschreibung

Die Erfindung bezieht sich auf eine Vorrichtung zur Verbesserung der menschlichen Sitzhaltung auf einem Stuhl gemäß des Oberbegriffes von Patentanspruch 1.

Eine derartige Vorrichtung ist der EP 0579097 A1 zu entnehmen. Zwischen der Sitzplatte und der Säule des Stuhles ist dabei ein Kugelgelenk vorgesehen, durch das die Bewegungen der Sitzplatte auf die Säule übertragen ist. Die durch die Bewegungen des Oberkörpers des Menschen entstehende Verkippungen der Sitzplatte während der Sitzposition, werden somit über das Kugelgelenk an die Säule des Stuhles die Bewegungen übertragen. Dies soll bewirken, dass die Rückenmuskulatur des Menschen ständig angespannt ist und dass die Bandscheiben und sonstige Rückengelenke des Menschen ständig in Bewegung sind, um Haltungsschäden zu vermeiden.

Aus der WO 2009/127 061 A1 ist eine solche Vorrichtung bekannt geworden, die zwischen einer Säule und einer Sitzplatte eines Stuhles angeordnet ist. Diese Vorrichtung weist eine Geienkeinrichtung und eine an der Säule angebrachte Dämpfungseinrichtung auf. Die Gelenkeinrichtung ist um eine horizontal verlaufende Achse kippbar. Die Kippbewegungen der Gelenkeinrichtungen werden mittels eines Steuerkolbens eingestellt, denn durch den Steuerkolben ist in Abhängigkeit von der Neiungsstellung der Sitzplatte das Durchflussvolumen des in der Dämpfungseinrichtung vorhandenen Medium regelbar.

Als nachteilig bei solchen Vorrichtungen hat sich herausgestellt, dass die Sitzhaltung ständig zu korrigieren ist, da die Vorrichtung, insbesondere das Kugelgelenkt der Vorrichtung, die Stabilität der Sitzplatte einschränkt. Die Sitzplatte ist nämlich um eine Vielzahl von Achsen oder Freiheitsgraden, die senkrecht zu der Säule des Stuhles verlaufen, kippbar. Somit wird jede Sitzpositionsveränderung durch das Kugelgelenk nicht behindert, so dass die Sitzplatte ständig um den Mittelpunkt des Kugelgelenkes bewegt ist.

Insbesondere wenn der Benutzer einer solchen Vorrichtung jedoch die Sitzposition einnimmt, ist die Bewegungsmöglichkeit der Sitzplatte oftmals störend und führt zu Irritationen des Gleichgewichtssinns beim Benutzer, denn jede Belastungsveränderung führt zu einer Verkippung der Sitzplatte bzw. die Ausgangsposition der Sitzplatte ist bereits aus der horizontalen Ebene geneigt, wodurch eine ungewohnte Sitzhaltung einzunehmen ist.

Darüber hinaus ist bei einer solchen Vorrichtung als nachteilig anzusehen, dass die Korrekturmöglichkeiten zur Beeinflussung der Bewegungen der Vorrichtung nicht gegeben sind. Vielmehr ist durch die Position des Benutzers die Sitzplatte in möglichst horizontaler Ebene auszurichten. Durch den Benutzer erfolgt demnach ausschließlich die Neigungskorrektur der Sitzplatte.

Es ist daher Aufgabe der Erfindung, eine Vorrichtung der eingangs genannten Gattung derart weiterzubilden, dass die menschliche Sitzposition auf einem Stuhl oder dergleichen möglichst durch den Benutzer einstellbar und veränderbar ist und gleichzeitig eine Dämpfung der Bewegungen der Sitzplatte vorhanden ist, um der vom Benutzer aufgebrachten Kraft entgegen zu wirken. Gleichzeitig sollen die Freiheitsgrade bei der Veränderung der Sitzplatte sowie die Neigungswinkel definiert einstellbar sein. Insbesondere die Auslenkung der Sitzplatte um eine horizontale, senkrecht zu der Säule des Stuhls verlaufende Drehachse soll dabei an die individuellen Bedürfnisse anpassbar sein.

Diese Aufgaben sind durch die Merkmale des kennzeichnenden Teils von Patentanspruch 1 gelöst.

Weitere vorteilhafte Weiterbildungen der Erfindung ergeben sich aus den Unteransprüchen.

Dadurch, dass die Sitzplatte mittels der Gelenkeinrichtung um drei verschiedene Drehachsen kippbar gegenüber der Säule des Stuhles auslenkbar ist, und dass gleichzeitig die Dämpfungskolben auf die Sitzplatte derart einwirken, dass deren Neigungsverstellung abgefedert oder gedämpft ist, ist gewährleistet, dass die Bewegungen der Sitzplatte gegen eine Reaktionskraft, die von den Dämpfungskolben erzeugt ist, vorzunehmen ist. Die von dem Dämpfungskolben ausgeübten Reaktionskräfte sind dabei derart an die Neigungsposition der Sitzplatte anpassbar, dass die Reaktionskräfte linear ansteigen je größer der Neigungswinkel der Sitzplatte ist. Dies ist mittels der Stellung des Steuerkolbens erreicht, durch den der Durchfluss des Mediums durch das Leitungssystem selbsttätig gesteuert ist.

Darüber hinaus sind vorteilhafter Weise die Neigungswinkel der Sitzplatte gegenüber der Säule variabel einstellbar, so dass die Auslenkung der Sitzplatte aus der horizontalen Ebene von einem Benutzer des Stuhles frei wählbar ist.

Da die Dämpfungskolben eine Rückstellkraft auf die Sitzplatte ausüben, die von dem Benutzer zur Veränderung der Neigungsposition der Sitzplatte zu überwinden ist, sind höhere Belastungen erforderlich, die eine definierte Bewegung der Sitzplatte überhaupt erst ermöglichen, um Haltungsschäden während des Sitzens zu verhindern. Die in der Dämpfungseinrichtung vorgesehenen Leitungen sind nämlich derart konstruktiv angeordnet, dass jedem Dämpfungskolben ein Leitungssystem zugeordnet ist, so dass jeder Dämpfungskolben in Abhängigkeit von der Neigungsposition der Sitzplatte, die von dem Steuerkolben erfasst ist, mit einem bestimmten voreinstellbaren Druckzustand beaufschlagt sind. Demzufolge ist die Bewegungsmöglichkeit des jeweiligen Dämpfungskolbens sowohl von außen einstellbar als auch durch die Neigungsposition der Sitzplatte vorgegeben. Der Steuerkolben weist nämlich zwei Dichtungsringflächen auf, die über die in die Hülse eingearbeiteten Öffnungen axial verschoben sind, und zwar in Abhängigkeit von der Neigungsposition der Sitzplatte. Dies bedeutet, dass die Sitzplatte den Steuerkolben relativ zu der Hülse bewegt, so dass die entsprechenden Öffnungen entweder freigegeben, teilweise oder vollständig verschlossen sind. Somit kann das in den Leitungssystemen eingefüllte Medium, beispielsweise Hydraulikflüssigkeit, begrenzt innerhalb des Druckraumes, in den der jeweilige Dämpfungskolben eingesetzt ist, hin und her strömen. Durch die Vergrößerung des Durchtrittsquerschnittes des Leitungssystems ist die Dämpfungseigenschaft des jeweiligen Druckkolbens veränderbar.

Die Verringerung des Leitungsquerschnitts durch die Dichtungsringflächen des Steuerkolbens gewährleistet folglich, dass die Druckkolben in Abhängigkeit von der Stellung des Steuerkolbens gedämpft bzw. freigegeben sind und durch die in den jeweiligen Druckraum eingesetzte Druckfeder in ihrer Ausgangsposition zurückgedrückt sind, Sobald demnach die Kraftbeaufschlagung auf die Sitzplatte verringert ist, wird diese durch die Druckfedern in die horizontale Ebene zurück überführt und die Dämpfungskolben durch die Druckfeder in ihre Ausgangsposition gedrückt. Die Sitzplatte ist folglich im unbelasteten Zustand in der gewünschten horizontalen Ebene angeordnet, so dass der Benutzer beim erstmaligen Platznehmen auf der Sitzplatte keine Gleichgewichtsstörungen empfindet, sondern vielmehr nach der ersten Belastung individuell die Neigung der Sitzplatte einstellt.

Dadurch, dass zum Einen der Steuerkolben trieblich mit der Gelenkeinrichtung verbunden ist oder zum Anderen der Steuerkolben von außen in seiner Position einstellbar ist, ist sichergestellt, dass die Durchtrittsöffnungen oder Querschnittsflächen des Leitungssystems im Inneren der Dämpfungseinrichtung mittels des Steuerkolbens entweder in Abhängigkeit von der Sitzposition oder in Abhängigkeit von den individuellen Vorstellungen zur Dämpfung der Bewegung der Sitzplatte durch den Benutzer einstellbar sind. Durch die Veränderung der Stellschraube wird nämlich die Durchtrittsöffnung entweder völlig freigegeben oder nahezu vollständig verschlossen bzw. zwischen diesen beiden Extrempositionen eine entsprechende Querschnittsfläche freigegeben, durch die das Medium im Inneren des Leitungssystems hindurchströmt. Es versteht sich, dass mit Verringerung der Durchtrittsfläche des Leitungssystems die Dämpfungseigenschaften der Dämpfungskolben derart verändert sind, dass diese langsamer bzw. mit einer erhöhten Kraftaufwendung zu bewegen sind. Bei völliger Freigabe der Querschnittsflächen strömt das Medium ungehindert durch das Leitungssystem, so dass lediglich die Reibungen, die durch die Strömung des Mediums im Inneren des Leitungssystems entstehen, dämpfende Eigenschaften ausüben.

In der Zeichnung ist ein Ausführungsbeispiel der erfindungsgemäßen Vorrichtung dargestellt, das nachfolgend näher erläutert ist. Im Einzelnen zeigt:
- Figur 1: eine Vorrichtung, die zwischen einer Sitzplatte und einer Säule eines Stuhles angebracht ist, mit einer Gelenkeinrichtung und einer Dämpfungseinrichtung, in perspektivischer und vergrößerter Ansicht,
- Figur 2a: die Gelenkeinrichtung gemäß Figur 1 mit einem ersten und einem zweiten Körper, die zueinander verschwenkbar sind, in perspektivischer Ansicht,
- Figur 2b: die Gelenkeinrichtung gemäß Figur 1 in Seitenansicht sowie ein Ausschnitt der Drehachse, im Schnitt,
- Figur 2c: die Gelenkeinrichtung gemäß Figur 2a in Seitenansicht,
- Figur 3: die Vorrichtung gemäß Figur 1 im Schnitt sowie mit einem vergrößerten Teilausschnitt,
- Figur 4a: die Vorrichtung gemäß Figur 1 in einer bestimmten Betriebsstellung, im Schnitt sowie das Leitungssystem der Vorrichtung,
- Figur 4b: die Vorrichtung gemäß Figur 1 in der Ausgangsposition sowie das der Vorrichtung zugeordnete Leitungssystem, im Schnitt und
- Figur 5: die Vorrichtung gemäß Figur 1 im Schnitt mit einem von außen einstellbaren Steuerkolben.

In Figur 1 ist eine Vorrichtung 1 in vergrößerter Darstellung abgebildet, durch die eine Sitzplatte 4 an einer Säule 3 eines Stuhles 2 derart verbunden ist, dass die Sitzplatte 4 um mindestens eine senkrecht zu der Längsachse 7 der Säule 3 verlaufenden Drehachse kippbar ist und gleichzeitig die Neigungsveränderung der Sitzplatte 4 gedämpft oder abgefedert ist. Zu diesem Zweck besteht die Vorrichtung 1 aus einer nachfolgend näher erläuterten Gelenkeinrichtung 11 und aus einer Dämpfungseinrichtung 21, durch die die Verstellung in den entsprechenden Freiheitsgraden und deren Dämpfung sowie Rückstellung ermöglicht ist.

Zunächst ist der konstruktive Aufbau und die Funktionsweise der Gelenkeinrichtung 11 erläutert. Diese ist detailliert in den Figuren 2a, 2b und 2c dargestellt.

Die Gelenkeinrichtung 11 umfasst drei Körper 12, 13 und 14, die in einer bestimmten Art und Weise zueinander verschwenkbar sind. Der erste Körper 12 ist an der Dämpfungseinrichtung 21 drehbar abgestützt. Dies ist dadurch erreicht, dass der Körper 12 zwei zueinander fluchtende Öffnungen 20 aufweist, in die jeweils ein Stift 15 eingesetzt ist. Der Stift 15 ist an der Dämpfungseinrichtung 21 in an dieser angebrachten Anformungen 41 eingesetzt. In die Anformung 41 ist jeweils eine Öffnung 20' eingearbeitet, die im montierten Zustand fluchtend zu der Öffnung 20 des Körpers 12 ausgerichtet ist. Um die Rotation des Stiftes 15 zu erleichtert, ist dieser in einer Kunststoffschale 17 gelagert, die zwischen dem Körper 12 und der Anformung 41 angeordnet ist. Diese Lagerungsart ist insbesondere aus der vergrößerten Schnittdarstellung der Figur 2b zu entnehmen.

Der Stift 15 bildet somit für den Körper 12 an der Dämpfungseinrichtung 21 eine Drehachse 16. Der Körper 12 weist im Wesentlichen eine dreieckförmige Außenkontur auf; einer der Schenkel ist demnach durch die Drehachse 16 definiert. Beabstandet zu der Drehachse 16 ist in dem Körper 12 eine Stellschraube 18 eingesetzt, deren freies Ende 19 auf die Oberfläche der Dämpfungseinrichtung 21, wie dies insbesondere in Figur 1 abgebildet ist, aufliegt, wenn die Neigung der Sitzplatte 4 um die Drehachse 16 in Richtung auf die Dämpfungseinrichtung 21 ausgelenkt ist.

Das freie Ende 19 der Stellschraube 18 dient als Oberflächen-Anschlag, durch den die Bewegung bzw. Neigung des Körpers 12 einstellbar ist.

Aus Figur 2a ist ersichtlich, dass zwischen der Drehachse 16 und der Position der Stellschraube 18 an dem Körper 12 eine weitere Drehachse 16' vorgesehen ist, an der der zweite Körper 13 verschwenkbar an dem ersten Körper 12 angebracht ist. Der konstruktive Aufbau der Drehachse 16' ist identisch mit der Konstruktion der Drehachse 16 wie vorstehend erläutert. Die Drehachse 16' verläuft parallel und beabstandet zu der Drehachse 16.

Der zweite und dritte Körper 13 und 14 sind im Querschnitt im Wesentlich U-förmig ausgestaltet, so dass senkrecht zu der Drehachse 16' eine Drehachse 16" verläuft, durch die der dritte Körper 14 an dem zweiten Körper 13 verschenkbar gehalten ist. Auch die Konstruktion der Drehachse 16" ist mit der Konstruktion der Drehachse 16 identisch.

Folglich weist die Gelenkeinrichtung 11 drei Drehachsen 16, 16' und 16" auf, um die die Sitzplatte 4 bezogen auf die Dämpfungseinrichtung 21 und die Säule 3 verschwenbar ist. Der Körper 14 ist dabei an der Unterseite der Sitzplatte 4 befestigt.

Um die Neigungen der Sitzplatte 4 abzustützen, weist die Dämpfungseinrichtung 21 zwei parallel zueinander angeordnete Dämpfungskolben 22 und 23 auf. Die Dämpfungskolben 22 und 23 sind im Inneren der Dämpfungseinrichtung 21, wie dies nachfolgend noch näher erläutert ist, abgestützt; eine an dem Dämpfungskolben 22 oder 23 angebrachte Kolbenstange 35 ragt aus der Dämpfungseinrichtung 21. Das freie Ende 35' der Kolbenstange 22 ragt aus der Dämpfungseinrichtung 21 in Richtung auf die Unterseite der Sitzplatte 4 und steht mit dieser in trieblicher Wirkverbindung. Folglich durchgreifen die Dämpfungskolben 22 und 23 die Gelenkeinrichtung 11, wie dies insbesondere in Figur 1 zu entnehmen ist.

In Figur 3 ist die Lagerung der Dämpfungskolben 22 und 23 gezeigt, zwischen denen ein Steuerkolben 24 angeordnet ist, so dass die Achsen des Dämpfungskolbens 22, 23 sowie des Steuerkolbens 24 in Draufsicht ein Dreieck bilden. Das freie Ende 36 des Steuerkolbens 24 steht ebenfalls in trieblicher Wirkverbindung mit der Unterseite der Sitzplatte 4. Durch die Neigungsveränderung der Sitzplatte 4 ist somit zunächst die Position des Steuerkolbens 24 und ausschließlich durch die Positionen der Dämpfungskolben 22, 23 verändert; diese sind nämlich in das Innere der Dämpfungseinrichtung 21 aufgrund der Belastung der Sitzplatte 4 eingedrückt.

Aus den Figuren 4a und 4b ist ein Leitungssystem 26 schematisch zu entnehmen. Jedem der beiden Dämpfungskolben 22 und 23 ist eines der Leitungssysteme 26 zugeordnet, die demnach nicht miteinander verbunden sind, sondern jeder der Dämpfungskolben 22 und 23 ist in einen Druckraum 29 eingesetzt, der im Inneren der Dämpfungseinrichtung 21 vorgesehen ist. Der Dämpfungskolben wirkt im Ausgangszustand gegen die Kraft einer Feder 10 und gegen das in dem Druckraum 29 eingefüllte Medium 25, das nämlich durch das Herunterdrücken des jeweiligen Druckkolbens 22 oder 23 aus dem Druckraum 29 auszupressen ist. Das in den Figuren 4a und 4b dargestellte Leitungssystem 26 besteht aus zwei Leitungen 27 und 27' für den Druckraum 29 des Dämpfungskolbens 22 und aus zwei Leitungen 28 und 28' für den Druckraum 29 des Dämpfungskolben 23. Die Leitungen 27 und 27' bzw. 28 und 28' münden zueinander in unterschiedlichen Höhenniveaus in den jeweiligen Druckraum 29 ein und sind durch den jeweiligen Druckkolben 22 oder 23 voneinander getrennt. Der Druckraum 29 ist permanent vollständig mit einem Medium 25, das beispielsweise als Hydraulikflüssigkeit ausgebildet ist, gefüllt.

Ist die Sitzplatte 4 einseitig belastet, ist beispielsweise der Dämpfungskolben 22 mit Kraft beaufschlagt und wird in die Dämpfungseinrichtung 21 gedrückt, so dass das Medium 25 aus dem Druckraum 29 durch die untere Leitung 27 herausgepresst ist. Das Medium 25 strömt durch die Leitung 27 in einen Steuerraum 30, in den der Steuerkolben 24 eingesetzt ist. Da der Steuerkolben 24 ebenfalls axial durch die Belastung der Sitzplatte 4 in das Innere der Dämpfungseinrichtung 21 gedrückt ist, hat sich dessen Position gegenüber dem Ausgangszustand verändert. Durch den Steuerkolben 24 soll nämlich die Durchflussmenge, die durch die Leitung 27 in den Steuerraum 30 und von diesem zurück durch die Leitung 27' in den Druckraum 29 des Dämpfungskolbens 22 fließen kann, einstellbar sein, geregelt sein.

Zu diesem Zweck ist in den Steuerraum 30 eine Hülse 31 eingesetzt, in der insgesamt vier Öffnungen 32 eingearbeitet sind. Jede der Leitungen 27, 27' sowie 28 und 28' mündet dabei in eine der Öffnungen 32. Die Hülse 31 ist ortsfest im Inneren der Dämpfungseinrichtung 21 angebracht; relativ zu der Hülse 31 ist der Steuerkolben 24 axial beweglich gelagert.

Ausgehend von der Belastung des Dämpfungskolbens 22, wird durch eine an dem Steuerkolben 24 vorgesehene Dichtungsringfläche 33 die Öffnung 32, die der Leitung 27' zugeordnet ist, teilweise verschlossen, so dass die Strömungsgeschwindigkeit und die Durchflussmenge, die durch die Leitung 27' zurück in den Druckraum 29 des Dämpfungskolbens 22 strömen kann, reduziert ist. Somit wird der Dämpfungskolben 22, in Abhängigkeit von der Position des Steuerkolbens 24, in seiner Bewegungsmöglichkeit eingeschränkt, denn es ist eine höhere Kraft erforderlich, das Medium 25 durch die Leitung 27 zurück in den Druckraum 29 durch die Leitung 27' zu pressen. Darüber hinaus taucht der Steuerkolben 24 in die unterste der Öffnungen 32 ein, die der Leitung 27 zugeordnet ist und verschließt diese.

Die zwei Dichtungsringflächen 33, die an dem Steuerkolben 24 vorgesehen sind, sind daher jeweils einer der Öffnungen 32 oder 32" des Leitungssystems 26 zugeordnet, und zwar derart, dass durch die axiale Verschiebung des Steuerkolbens 24 die entsprechenden Öffnungen 32 oder 32" ganz oder teilweise durch die Dichtungsringflächen 33 verschlossen sind, um die Bewegungsmöglichkeiten des jeweiligen Dämpfungskolbens 22 bzw. 23 zu verändern. Je weiter nämlich der Steuerkolben 24 nach unten gedrückt ist, desto weniger Medium 25 kann durch die Leitung 27 bzw. 28 aus dem jeweiligen Druckraum 29 der Dämpfungskolben 22 bzw. 23 in den Steuerraum 30 einströmen. Dieses Strömungsverhalten erhöht somit die Dämpfungseigenschaften der beiden Dämpfungskolben 22, 23.

Sobald die Belastung der Sitzplatte 4 aufgehoben ist, wird der Steuerkolben durch eine Feder 10 angehoben, so dass die Öffnungen 32 in der Hülse 31 freigegeben sind, so dass das Medium 25 ungehindert in dem jeweiligen Leitungssystem 26 strömen kann. Durch die den Dämpfungskolben 22 bzw. 23 zugeordnete Feder 10 werden diese aus der Dämpfungseinrichtung 21 nach oben gedrückt, so dass die Sitzplatte 4 in eine horizontale Position überführt ist.

In Figur 3 ist des Weiteren gezeigt, dass die freien Enden 35' der Kolbenstangen 35 in einem Kugelgelenk 37 angeordnet sind, das aus zwei Halbschalen 38' und 38" sowie aus einer Kugel 38 besteht. Die Kugel 38 ist dabei zwischen den beiden Halbschalen 38' und 38" angeordnet. Die dem Dämpfungskolben 22 oder 23 zugeordnete Halbschale 38' weist eine Aufnahmetasche auf, in der die Kugel 38 gehalten ist. Die der Sitzplatte 4 zugeordnete Halbschale 38" weist eine bogenförmige Innenkontur auf, an der die Kugel 38 abrollen kann, so dass durch die triebliche Wirkverbindung zwischen den jeweiligen Kolbenstangen 35 die Bewegungen der Sitzplatte 4 nicht behindert sind.

Um ein Abheben der Sitzplatte 4 von den Kolbenstangen 35 zu verhindern, ist seitlich neben dem Kugelgelenk 37 ein Permanentmagnet 40 vorgesehen. Der Nordpol des Permanentmagneten 40 ist dabei an der Kolbenstange 35 angebracht und der Südpol des Permanentmagneten 40 ist der Unterseite der Sitzplatte 4 zugeordnet. Zwischen den beiden Polen des Permanentmagneten 40 entsteht somit ein Magnetfeld, dessen Anziehungskraft derart groß bemessen ist, dass die Sitzplatte 4 nicht nach oben von den freien Enden 35' der Kolbenstangen 35 abgehoben werden kann.

Falls im Verlauf von Lastwechseln Leckageverluste in dem Leitungssystem 26 festgestellt sind, kann von außen das Medium 25 in das Leitungssystem 26 nachgefüllt sein. Es ist auch denkbar, in dem Inneren der Dämpfungseinrichtung 21 einen Vorratsraum vorzusehen, der beispielsweise über ein Nadelventil mit dem jeweiligen Leitungssystem 26 in Verbindung steht, so dass bei einer Druckminderung aufgrund von Leckageverlusten in dem jeweiligen Leitungssystem 26, aus dem Vorratsraum das Medium 25 selbständig nachströmt. Folglich ist gewährleistet, dass in dem Leitungssystem 26 ein konstanter Druck herrscht, so dass die Dämpfungseigenschaften der Dämpfungseinrichtung 21 auch bei einer Vielzahl von Lastwechseln konstant ist bzw. von einem Benutzer auf die individuellen Bedürfnisse eingestellt werden kann.

Aus Figur 5 ist ersichtlich, dass die Dämpfungseigenschaften für die Dämpfungskolben 22 und 23 von außen manuell mittels des Steuerkolbens 24 einstellbar ist. Durch die Position des Steuerkolbens 24 sind nämlich die beiden Dichtungsringflächen 33 derart, in Bezug auf die Durchtrittsöffnungen 32 bzw. 32", positioniert, dass durch diese die Querschnittsfläche der jeweiligen Durchtrittsöffnungen 32 bzw. 32" ganz oder teilweise geöffnet sind. Durch die Positionierung des Steuerkolbens 24 ist somit die Dämpfungs- oder Federeigenschaft der Druckkolben 22 und 23 individuell an die Vorstellungen des Benutzers anpassbar.

## Patentansprüche

1. Vorrichtung (1) zur Verbesserung der menschlichen Sitzhaltung auf einem Stuhl (12),
bestehend aus einer Gelenkeinrichtung (11) und aus einer Dämpfungseinrichtung (21), wobei die Gelenkeinrichtung (11) mindestens um eine horizontal verlaufenden Drehachse (16) kippbar ist, wobei die Dämpfungseinrichtung (21) mindestens einen Dämpfungskolben (22, 23) aufweist, dessen jeweiliges freies Ende (35') aus der Dämpfungseinrichtung (21) ragt und die Gelenkeinrichtung (11) durchgreift, wobei im Inneren der Dämpfungseinrichtung (21) für jeden Dämpfungskolben (22, 23) ein mit einem Medium (25) gefülltes Leitungssystem (26) vorgesehen ist, und wobei das Durchflussvolumen des Mediums (25) durch das Leitungssystem (26) mittels eines Steuerkolbens (24) derart einstellbar ist, dass durch die Position des Steuerkolbens (24) die Durchtrittsöffnungen (32, 32") des Leitungssystems (26) ganz oder teilweise freigegeben sind,
**dadurch gekennzeichnet,**
**dass** die Gelenkeinrichtung (11) aus drei gelenkig miteinander verbundenen Körpern (12, 13, 14) besteht, dass der erste Körper (12) an der Dämpfungseinrichtung (21) mittels eines eine Drehachse (16) bildenden Stift (15) verschwenkbar angebracht ist, dass der zweite Körper (13) an dem ersten Körper (12) an einem parallel zu der Drehachse (16) des ersten Körpers (12) und beabstandet zu diesem verlaufenden eine Drehsache (16') bildenden Stift (15') verschwenkbar abgestützt ist, dass der dritte Körper (14) an einem eine Drehachse (16") bildenden Stift (15"), der senkrecht zu der Drehachse (16') des zweiten Körpers (13) verläuft, montiert ist, und dass an dem dritten Körper (14) eine Sitzplatte (4) eines Stuhles (2) befestigbar ist.

2. Vorrichtung nach Anspruch 1
**dadurch gekennzeichnet,**
**dass** die Vorrichtung (1) zwischen der Sitzplatte (4) und einer Säule (3) des Stuhles (2) angeordnet ist.

3. Vorrichtung nach Anspruch 1 oder 2,
**dadurch gekennzeichnet,**
**dass** der die Drehachsen (16, 16', 16") der drei Körper (12, 13, 14) bildende Stift (15, 15', 15") jeweils in einer Kunststoffschale (17) eingesetzt ist, die an dem jeweiligen Körper (12, 13, 14) bzw. der Dämpfungseinrichtung (21) gehalten sind.

4. Vorrichtung nach Anspruch 3,
**dadurch gekennzeichnet,**
**dass** an dem ersten Körper (12) eine Stellschraube (18) vorgesehen ist, deren freies Ende (19) in Richtung auf die Dämpfungseinrichtung (21) ausgerichtet ist, und dass der Abstand zwischen dem ersten Körper (12) und der Dämpfungseinrichtung (21) mittels der Stellschraube (18) variabel einstellbar ist, und dass die Stellschraube (18) beabstandet zu der Drehachse (16) zwischen dem ersten Körper (12) und der Dämpfungseinrichtung (21) angeordnet ist.

5. Vorrichtung nach einem der vorgenannten Ansprüche,
**dadurch gekennzeichnet,**
**dass** die Außenkontur des ersten Körpers (12) im Wesentlichen dreieckförmig und die Querschnittskonturen des zweiten und dritten Körpers (13, 14) U-förmig ausgestaltet sind.

6. Vorrichtung nach einem der vorgenannten.Ansprüche,
**dadurch gekennzeichnet,**
**dass** zwei der Dämpfungskolben (22, 23) der Dämpfungseinrichtung (21) seitlich neben dem einen Steuerkolben (24) angeordnet sind, die vorzugsweise im vorderen Drittel der Dämpfungseinrichtung (21), und die in einer parallel zu der von dem Steuerkolben (24) gebildeten Achse verlaufenden Ebene liegen, und dass die Längsachse des Steuerkolbens (24) zusammen mit den beiden Längssachsen der Dämpfungskolben (22, 23) in Draufsicht in Form eines Dreieckes angeordnet sind.

7. Vorrichtung nach einem der vorgenannten Ansprüche,
**dadurch gekennzeichnet,**
**dass** der Steuerkolben (24) in einem in der Dämpfungseinrichtung (21) eingearbeiteten Steuerraum (30) eingesetzt ist, in dem vier Leitungen (27, 27', 28, 28') des Leitungssystems (26) in unterschiedlichen Höhenniveaus münden, dass jeweils zwei der vier Leitungen (27, 27' bzw. 28, 28') in einen Druckraum (29) münden, in den der jeweilige Dämpfungskolben (22 oder 23) eingesetzt ist und dass die Mündungen der jeweiligen Leitung (27, 27', 28, 28') in dem Druckraum (29) durch den Dämpfungskolben (22 oder 23) voneinander getrennt sind.

8. Vorrichtung nach einem der vorgenannten Ansprüche,
**dadurch gekennzeichnet,**
**dass** der Steuerkolben (24) in eine Hülse (31) eingesetzt und in dieser axial verschieblich gelagert ist, dass in die Wand der Hülse (31) vier zueinander beabstandete Öffnungen (32, 32'., 32", 32"') eingearbeitet sind, die jeweils einem bestimmten Teilbereich (34) des Steuerkolbens (24) zugeordnet sind, dass zwischen jedem Teilbereich (34) des Steuerkolbens (24) eine Dichtungsringfläche (33) an diesem vorgesehen ist, deren Durchmesser größer als der Durchmesser der Teilbereiche (34) bemessen ist, und dass durch die Dichtungsringflächen (33) die jeweilige Öffnungen (32, 32") der Hülse (31) in Abhängigkeit von der Position des Steuerkolbens (24) ganz oder teilweise verschließbar sind.

9. Vorrichtung nach Anspruch 7 oder 8,
**dadurch gekennzeichnet,**
**dass** jede der Leitungen (27, 27', 28, 28') des Leitungssystems (26) in den Steuerraum (30), in dem die Hülse (31) und der Steuerkolben (24) eingesetzt sind, mündet, und dass jede der Öffnungen der Hülse (31) einer der Öffnungen der Leitungen (27, 27', 28, 28') des Leitungssystems (26) fluchtend zugeordnet ist.

10. Vorrichtung nach einem der vorgenannten Ansprüche,
**dadurch gekennzeichnet,**
**dass** in die Dämpfungseinrichtung (21) ein flüssiges oder gasförmiges Medium (25) eingefüllt ist.

11. Vorrichtung nach Anspruch 10,
**dadurch gekennzeichnet,**
**dass** der Druckzustand des Mediums (25) in dem Leitungssystem (26) von außen einstellbar ist und/oder dass in der Dämpfungseinrichtung (21) ein Vorratsraum vorgesehen ist, in dem das Medium (25) eingefüllt ist, und dass bei Leckageverlust im Leitungssystem (26) selbsttätig aus dem Vorratsraum in das Leitungssystem (26) der Dämpfungseinrichtung (21) das Medium (25) nachgefüllt ist.

12. Vorrichtung nach einem der vorgenannten Ansprüche,
**dadurch gekennzeichnet,**
**dass** die triebliche Wirkverbindung zwischen der Sitzplatte (4) und dem jeweiligen freien Ende (35') der Kolbenstange (35) des Dämpfungskolbens (22 oder 23) mittels eines Kugelgelenkes (37) bewerkstelligt ist.

13. Vorrichtung Anspruch 12,
**dadurch gekennzeichnet,**
**dass** das Kugelgelenk (37) aus zwei Halbschalen (38', 38") und aus einer in den Halbschalen (38', 38") angeordneten Kugel (38) besteht und dass eine der Halbschalen (38') an der Sitzplatte (4) und die andere Halbschale (38") an der Kolbenstange (35) befestigt sind.

14. Vorrichtung nach Anspruch 12 oder 13,
**dadurch gekennzeichnet,**
**dass** seitlich neben dem Kugelgelenk (37) ein zweiteiliger Permanentmagnet (40) angeordnet ist, dass der eine den Südpol bildende Teil des Permanentmagneten (40) an der Sitzplatte(n) (4) und der andere den Nordpol bildende
Teil des Permanentmagneten (40) an der Kolbenstange (35) angebracht ist.

## Claims

1. A device (1) for improving human sitting posture on a chair (2), comprising an articulation device (11) and a damping device (21), in which the articulation device (11) can be tilted at least about a horizontally aligned rotary axis (16), the damping device (21) has at least one damping piston (22, 23) with the free end (35') of each protruding from the damping device (21) and passing through the articulation device (11), with a line system (26) filled with a medium (25) provided inside the damping device (21) for each damping piston (22, 23), and with the flow volume of the medium (25) through the line system (26) being adjustable by means of a control piston (24) in such a way that the position of the control piston (24) opens the passage openings (32, 32") of the line system (26) fully or partially,
**characterised in that**,
the articulation device (11) consists of three bodies (12, 13, 14) connected to one another in an articulated way, that the first body (12) is attached to the damping device (21) in a swivelling arrangement by means of a pin (15) which forms a rotary axis (16), that the second body (13) is supported on the first body (12) on a pin (15') running parallel to the rotary axis (16) of the first body (12) and spaced at a distance from this, that the third body (14) is mounted on a pin (15") forming a rotary axis (16") running at right angles to the rotary axis (16') of the second body (13), and that a seat panel (4) of a chair (2) is attached to the third body (14).

2. The device in accordance with Claim 1,
**characterised in that**,
the device (1) is arranged between the seat panel (4) and a column (3) of the chair (2).

3. The device in accordance with Claim 1 or 2,
**characterised in that**,
each of the pins (15, 15', 15") forming the rotary axes (16, 16', 16") of the three bodies (12, 13, 14) is inserted in a plastic shell (17) that is held on the corresponding body (12, 13, 14) or the damping device (21).

4. The device in accordance with Claim 3,
**characterised in that**,
an adjusting screw (18) is provided on the first body (12), the free end of which is aligned in the direction of the damping device (21), and that the distance between the first body (12) and the damping device (21) can be variably adjusted by means of the setscrew (18), and that the setscrew (18) is arranged at a distance from the rotary axis (16) between the first body (12) and the damping device (21).

5. The device in accordance with one of the aforementioned claims,
**characterised in that**,
the outer contour of the first body (12) is principally triangular and the cross-sectional contours of the second and third body (13, 14) have a U-shaped design.

6. The device in accordance with one of the aforementioned claims,
**characterised in that**,
two of the damping pistons (22, 23) of the damping device (21) are arranged on the side next to one control piston (24), preferable in the front third of the damping device (21), and are positioned on a plane running parallel to the axis formed by the control piston (24), and that the longitudinal axis of the control piston (24) together with the two longitudinal axes of the damping pistons (22, 23) are arranged in the shape of a triangle when seen in the plan view.

7. The device in accordance with one of the aforementioned claims,
**characterised in that**,
the control piston (24) is inverted in a control space (30) worked into the damping device (21), with the four lines (27, 27', 28, 28') of the line system (26) emerging at different height levels in the control space (30), that two each of the four lines (27, 27' or 28, 28') emerge in a pressure space (29) into which the corresponding damping piston (22 or 23) is inserted, and that the mouths of the corresponding line (27, 27', 28, 28') are separated from one another in the pressure space (29) by the damping piston (22 or 23).

8. The device in accordance with one of the aforementioned claims,
**characterised in that**,
the control piston (24) is inverted in a sleeve (31) and is mounted in this in an axially movable arrangement, that four openings (32, 32', 32'', 32''') spaced apart from one another are worked into the wall, and each of them has a particular sub-section (34) of the control piston (24) allocated to it, that a sealing ring surface (33) is provided between each sub-section (34) of the control piston (24), the diameter of which is larger than the diameter of the sub-sections (34), and that the sealing ring surfaces (33) tenable the corresponding openings (32, 32") of the sleeve (31) to be closed completely or partially defending of the position of the control piston (24).

9. The device tin accordance with Claim 7 or 8,
**characterised in that**,
each of the lines (27, 27', 28, 28') of the line system (26) emerges into the control space (30) in which the sleeve (31) and the control piston (24) are inverted, and that each of the openings of the sleeve (31) is allocated to and flush with one of the openings of the lines (27, 27', 28, 28') of the line system (26).

10. The device in accordance with one of the aforementioned claims,
**characterised in that**,
a liquid or gaseous medium (25) is filled into the damping device (21).

11. The device in accordance with Claim 10,
**characterised in that**,
the pressure level of the medium (25) in the line system (26) can be adjusted from the outside and/or that a reservoir chamber filled with the medium (25) is provided in the damping device (21), and that if there is a loss in the line system (26) due to leakage, the medium (25) is replenished automatically from the reservoir chamber into the line system (26) of the damping device (21).

12. The device in accordance with one of the aforementioned claims,
**characterised in that**,
the driven active connection between the seat panel (4) and the corresponding free end (35') of the piston rod (35) of the damping piston (22 or 23) is achieved by means of a ball joint (37).

13. The device in accordance with Claim 12,
**characterised in that**,
the ball joint (37) consists of two half-shells (38', 38") and of a ball (38) arranged in the half-shells (38', 38"), and that one of the half-shells (38') is attached to the seat panel (4) and the other half-shell (38") is attached to the piston rod (35).

14. The device in accordance with Claim 12 or 13,
**characterised i n that**,
a two-piece permanent magnet (40) is arranged on the side next to the ball joint (37), that the part of the permanent magnet (40) that forms the south pole is attached to the seat panel(s) (4) and the other part of the permanent magnet (40) that forms the north pole is attached to the piston rod (35).

## Revendications

1. Dispositif (1) destiné à l'amélioration du maintien en position assise de l'humain sur une chaise (2), comprenant une articulation (11) et un équipement d'amortissement (21), l'articulation (11) se laissant pivoter au moins autour d'un axe de rotation horizontal (16), l'équipement d'amortissement (21) contenant au moins un piston d'amortissement (22, 23) dont l'extrémité respective libre (35') saille hors de l'équipement d'amortissement (21) et traverse par l'articulation (11), l'intérieur de l'équipement d'amortissement (21) contenant pour chaque piston d'amortissement (22, 23) une tuyauterie (26) remplie d'un milieu (25) et où le volume de débit du milieu (25) à travers la tuyauterie (26) se laisse régler par un piston de commande (24) de sorte que les ouvertures de passage (32, 32") de la tuyauterie (26) sont dégagées entièrement ou partiellement en dépendance de la position du piston de commande (24),
**caractérisé en ce que**,
l'articulation (11) comprend trois corps (12, 13, 14) liés ensemble par articulations, que le premier corps (12) sur l'équipement d'amortissement (21) est monté de manière pivotante moyennant un goujon (15) formant un axe de rotation (16), que, sur le premier corps (12), le deuxième corps (13) s'appuie de manière pivotante sur un goujon (15') formant un axe de rotation (16') parallèle à l'axe de rotation (16) du premier corps (12) et écarté de celui-ci, que le troisième corps (14) est monté sur un goujon (15") formant un axe de rotation (16") et prévu perpendiculairement à l'axe de rotation (16') du deuxième corps (13), et que, sur le troisième corps (14), il se laisse fixer une plaque d'assise (4) d'une chaise (2).

2. Dispositif d'aprés la revendication 1,
**caractérisé en ce que**
le dispositif (1) est prévu entre la plaque d'assise (4) et une colonne (3) de la chaise (2).

3. Dispositif d'après les revendications 1 ou 2,
**caractérisé en ce que**
le goujon (15, 15', 15'') formant les axes de rotation (16, 16', 16") des trois corps (12, 13, 14) est inséré respectivement dans une coque en matière plastique (17) retenue sur le corps respectif (12, 13, 14) ou sur l'équipement d'amortissement (21).

4. Dispositif d'après la revendication 3,
**caractérisé en ce que**,
sur le premier corps (12), il est prévu une vis de réglage (18) dont l'extrémité libre (19) est orientée vers l'équipement d'amortissement (21), que l'écartement entre le premier corps (12) et l'équipement d'amortissement (21) se laisse régler à l'aide de la vis de réglage (18) et que la vis de réglage (18) est écartée de l'axe de rotation (16) et arrangée entre le premier corps (12) et l'équipement d'amortissement (21).

5. Dispositif d'après une des revendications précédentes,
**caractérisé en ce que**
le contour extérieur du premier corps (12) est essentiellement triangulaire et les contours des sections transversales du deuxième et du troisième corps (13, 14) ont la forme d'un U.

6. Dispositif d'après une des revendications précédentes,
**caractérisé en ce que**
deux des pistons d'amortissement (22, 23) de l'équipement d'amortissement (21) sont disposés latéralement à côté d'un des pistons de commande (24), de préférence au niveau du premier tiers de l'équipement d'amortissement (21) et dans un plan parallèle à l'axe formé par le piston de commande (24), et que, vu d'en haut, l'axe longitudinal du piston de commande (24) et les deux axes longitudinaux des pistons d'amortissement (22, 23) sont arrangés sous la forme d'un triangle.

7. Dispositif d'après une des revendications précédentes,
**caractérisé en ce que**
le piston de commande (24) est monté dans une chambre de commande (30) pratiquée dans l'équipement d'amortissement (21), dans laquelle aboutissent à différentes hauteurs quatre conduites (27, 27', 28, 28') de la tuyauterie (26) et que respectivement deux des quatre conduites (27, 27' ou 28, 28') aboutissent dans une chambre de pression (29) dans laquelle est inséré le piston d'amortissement respectif (22 ou 23) et que les bouches des conduites respectives (27, 27', 28, 28') dans la chambre de pression (29) sont séparées les unes des autres par le piston d'amortissement (22 ou 23).

8. Dispositif d'après une des revendications précédentes,
**caractérisé en ce que**
le piston de commande (24) est inséré dans une douille (31) où il est logé de manière axialement déplaçable, que dans la paroi de la douille (31), il est pratiqué quatre ouvertures (32, 32', 32'', 32''') espacés les unes des autres et assignées respectivement à une certaine section partielle (34) du piston de commande (24), qu'entre chaque section partielle (34) du piston de commande (24), il est prévu sur celui-ci une face d'anneau de joint (33) dont le diamètre est plus grand que le diamètre des sections partielles (34), et que les faces d'anneau de joint (33) permettent d'obturer entièrement ou partiellement les ouvertures respectives (32, 32") de la douille (31) en dépendance de la position du piston de commande (24).

9. Dispositif d'après les revendications 7 ou 8,
**caractérisé en ce que**
chacune des conduites (27, 27', 28, 28') de la tuyauterie (26) aboutit dans la chambre de commande (30) dans laquelle sont montés la douille (31) et le piston de commande (24), et que chacune des ouvertures de la douille (31) est assignée en alignement précis à une des ouvertures (27, 27', 28, 28') de la tuyauterie (26).

10. Dispositif d'après une des revendications précédentes,
**caractérisé en ce que**
dans l'équipement d'amortissement (21), il est rempli un milieu liquide ou gazeux (25).

11. Dispositif d'après la revendication 10,
**caractérisé en ce que**
la pression du milieu (25) dans la tuyauterie (26) se laisse régler de l'extérieur et/ou que dans l'équipement d'amortissement (21), il est prévu une chambre de réserve, dans laquelle est rempli le milieu (25), et qu'en cas de fuites sur la tuyauterie (26) il est rempli automatiquement du milieu (25) à partir de la chambre de réserve dans la tuyauterie (26) de l'équipement d'amortissement (21).

12. Dispositif d'après une des revendications précédentes,
**caractérisé en ce que**
moyennant un joint sphérique (37), il est assuré l'entraînement entre la plaque d'assise (4) et l'extrémité respective libre (35') de la tige de piston (25) du piston d'amortissement (22 ou 23).

13. Dispositif d'après la revendication 12,
**caractérisé en ce que**
le joint sphérique (37) est formé par deux demi-coupelles (38', 38") et d'une bille (38) prévue dans les demi-coupelles (38', 38''), et qu'une des demi-coupelles (38') est fixée sur la plaque d'assise (4) et l'autre demi-coupelle (38") sur la tige de piston (35).

14. Dispositif d'après les revendications 12 ou 13,
**caractérisé en ce que**,
à côté du joint sphérique (37), il est prévu un aimant permanent divisé (40) et que la partie de l'aimant permanent (40) formant son pôle sud est prévue sur la plaque d'assise (les plaques d'assise) (4) et la partie de l'aimant permanent (40) formant son pôle nord sur la tige de piston (35).
